# FASCICULE DE BREVET EUROPEEN

(11) **EP 1 025 768 B1**
(45) Date de publication et mention de la délivrance du brevet: **30.07.2003**
(21) Numéro de dépôt: 00810051.3
(22) Date de dépôt: 21.01.2000
(51) Int. Cl.: A43B 5/04, A63C 9/08

(54) **Chaussure de ski**
Schischuh
Ski boot

(30) Priorité: 02.02.1999 FR 9901326
(43) Date de publication de la demande: 09.08.2000
(73) Titulaire: SKIS ROSSIGNOL S.A., 38500 Voiron (FR)
(72) Inventeur: Marmonier, Gilles, 38960 St. Etienne de Crossey (FR)
(74) Mandataire: Meylan, Robert Maurice

(56) Documents cités:
- WO-A-97/26959
- WO-A-98/30292
- FR-A- 1 587 912
- US-A- 5 595 396
- US-A- 5 799 957

## Description

L'invention concerne une chaussure de ski dont la semelle présente au moins deux surfaces d'appui lisses destinées à s'appuyer et glisser sur des surfaces lisses d'une fixation de sécurité et s'étendant transversalement à la semelle.

Du brevet FR 1 587 912, on connaît une chaussure de ski dont la semelle présente deux rainures rectilignes transversales dont le fond lisse est destiné à faciliter le glissement latéral de la chaussure sur deux barrettes fixées transversalement sur le ski, de manière à faciliter le déclenchement latéral de la fixation en cas de chute. Le fond des rainures constitue donc une surface d'appui lisse en retrait de la surface d'appui de la chaussure sur le sol, de telle sorte que ces surfaces d'appui lisses n'entrent pas en contact avec le sol lors de la marche et ne sont, par conséquent, pas détériorées. Selon une variante d'exécution, le fond des rainures est recouvert d'une plaquette à faible coefficient de frottement.

Du brevet CH 674 623, on connaît en outre un dispositif de fixation centrale d'une chaussure de ski comportant deux galets montés sur des axes horizontaux dans la plaque avant de la fixation centrale, la chaussure étant munie d'une rainure transversale dont le fond constitue une surface d'appui et de roulement pour les galets.

Du document WO 98/30 292, on connaît un ensemble chaussure/fixation de surf dans lequel la chaussure est munie d'une plaque de fixation noyée dans la semelle et présentant deux rainures en queue d'aronde en arc de cercle situées sur un même cercle, ces rainures venant s'emboîter sur des rails profilés en T sur lesquels la plaque est verrouillée par un verrou. La fixation n'est pas déclenchable en cas de chute. Du document WO 97/26959, on connaît en outre une chaussure de ski destinée à être fixée sur une plaque elle-même montée rotativement sur un ski, cette chaussure présentant des surfaces d'appui situées en retrait de la surface de marche de la semelle et venant reposer sur des plots de la plaque. La chaussure est fixée à l'avant et à l'arrière par des moyens connus, à la différence que les moyens de retenue arrière sont montés sur la plaque pivotante et non sur le ski. Lors d'une chute en torsion, la chaussure pivote solidairement avec la plaque, puis la chaussure, libérée des moyens de retenue avant, s'échappe des moyens de retenue arrière par basculement. Les surfaces d'appui ont pour seul rôle d'assurer que la hauteur entre les surfaces d'appui et les mâchoires des moyens de retenue reste constante et indépendante de l'usure de la semelle.

L'invention a pour but de réaliser une chaussure présentant les mêmes avantages en ce qui concerne le déplacement latéral ou en rotation, mais offrant en outre un bon confort, une semelle de marche plus souple et présentant une meilleure adhérence sans perdre de sa fonctionnalité en tant qu'interface entre la jambe et le ski, cette chaussure devant pouvoir être en outre fabriquée de manière plus rationnelle.

La chaussure de ski selon l'invention présente les caractéristiques définies par la revendication 1.

La tige souple en forme de botte peut être terminée indépendamment de la semelle intermédiaire rigide et de la semelle de marche. Elle est ensuite fixée à la semelle intermédiaire, puis la semelle de marche est surmoulée ou collée sur la semelle intermédiaire, en laissant libres les surfaces d'appui. Préférentiellement, la semelle de marche entoure le bas de la tige de manière à assurer la résistance et l'étanchéité de la chaussure sur une certaine hauteur.

Les surfaces d'appui sont avantageusement en retrait de la surface d'appui de la semelle sur le sol, de telle sorte qu'elles viennent moins facilement en contact avec le sol et, si c'est le cas, avec moins de pression, de manière à ne pas être abîmées, en particulier rayées, ce qui réduirait leur capacité de glissement.

Le dessin annexé représente, à titre d'exemple, un mode d'exécution de la chaussure selon l'invention.

La figure 1 est une vue de côté de la chaussure de ski dans laquelle la semelle intermédiaire rigide a été représentée en traits forts en transparence.

La figure 2 est une vue de dessous.

La chaussure représentée comprend une tige 1 en forme de botte souple présentant, de manière connue, des zones 2 en matériau tissé et des zones, telles que la zone 3, en plastique souple. Cette botte est fixée, par exemple par collage, sur une semelle intermédiaire rigide 4 relevée à l'arrière et sur les côtés, sur la plus grande partie de la longueur de la semelle, de manière à former une sorte de berceau 5 dans lequel est engagée la tige 1.

La semelle intermédiaire 4 est munie, sur sa face inférieure, de deux nervures transversales 6 et 7 situées respectivement sous la plante du pied, dans la zone métatarsophalangienne, et sous le talon. Ces nervures 6 et 7 sont relativement larges et présentent un profil trapézoïdal dont les petites bases définissent deux surfaces planes d'appui 6a et 7a. Vues en plan, leur surface est plane et lisse et elles s'étendent au moins approximativement en arcs de cercle autour d'un point correspondant à l'axe de rotation de la chaussure sur la fixation lors d'une sollicitation en torsion. Comme on peut le voir à la figure 2, les nervures 6 et 7 ne s'étendent pas sur toute la largeur de la semelle intermédiaire. Dans sa région médiane, la semelle intermédiaire 4 présente en outre deux socles 8 et 9, également de profil trapézoïdal et formant deux surfaces d'appui supplémentaires. Entre ces socles 8 et 9 est fixée, transversalement à la semelle, une barrette métallique 10. La semelle intermédiaire rigide est revêtue, par surmoulage, d'une semelle de marche 11 qui recouvre également le bas d'une partie du pourtour de la tige 1, mais en laissant libre les surfaces d'appui 6a et 7a des nervures 6 et 7 comme représenté à la figure 2, ainsi que les bases des socles 8 et 9 et la barrette 10. Comme on peut le voir à la figure 1, les surfaces d'appui 6a et 7a affleurent la surface de la semelle de marche 11. Ces surfaces d'appui pourraient toutefois être sensiblement en retrait de la surface de la semelle de marche 11. Il en est de même des surfaces d'appui des socles 8 et 9. La semelle de marche 11 est par exemple en caoutchouc thermoplastique connu sous l'abréviation commerciale de TPR. A chacune des extrémités de la nervure 6, la semelle de marche 11 présente un dégagement 12, prolongeant la surface d'appui 6a de la nervure sous forme de rainure, dont la profondeur est sensiblement inférieure à la hauteur de la nervure 6. De même, à chacune des extrémités de la nervure 7, la semelle de marche 11 présente un dégagement 13. De part et d'autre de la surface d'appui des socles 8 et 9, la semelle de marche 11 présente une surface obliquer 15 à la manière d'un chanfrein 16.

La figure 1 représente la chaussure fixée sur une fixation de sécurité 17 elle-même fixée sur un ski 18. Cette fixation comprend deux surfaces d'appui lisses 19 et 20 sur lesquelles viennent prendre appui les nervures 6 et 7. La barrette 10 de la chaussure vient s'engager et se coincer entre une paire d'appuis 21 et une came 22 articulée autour d'un axe horizontal 23, ces appuis 22 et le support de la came 22 pouvant être écartés l'un de l'autre contre l'action de ressorts. La fixation est en outre équipée à l'arrière d'un levier 24 permettant de libérer la barrette 10 et, par conséquent, de déchausser la fixation. Le centre des arcs de cercles définis plus haut correspond au centre de la barrette 10, c'est-à-dire au centre de l'organe de fixation par lequel la chaussure tourne sur la fixation lors d'une sollicitation en torsion.

Lorsque la fixation de sécurité est sollicitée en torsion, les surfaces d'appui 6a et 7a facilitent le déclenchement en glissant sur la fixation. Lors d'une chute en avant ou en arrière, les surfaces d'appui 6a et 7a jouent le rôle de point d'appui accompagné d'un effet de levier favorisant le déclenchement de la fixation.

Les surfaces d'appui sont avantageusement en retrait de la surface d'appui de la semelle sur le sol, de telle sorte qu'elles viennent moins facilement en contact avec le sol, et, si c'est le cas, avec moins de pression, de manière à ne pas être abîmées, en particulier rayées, ce qui réduirait leur capacité de glissement.

Le dessin ne représente, bien entendu, qu'un exemple d'exécution. La semelle intermédiaire rigide pourrait être adaptée à tout autre type de fixation de ski. En particulier, la semelle intermédiaire rigide pourrait présenter un trottoir avant et un trottoir arrière dépassant la semelle de marche 11 pour l'utilisation de la chaussure avec une fixation de ski conventionnelle comportant une butée avant et une talonnière. Dans ce cas, les socles 8 et 9 et la barrette 10 seraient bien entendu supprimés. Les nervures 6 et 7 pourraient être rectilignes au lieu d'être en arc de cercle. La semelle intermédiaire pourrait être munie de tout moyen ou organe de fixation, par exemple de moyens tels que décrits dans la demande de brevet FR 2 769 799.

Les surfaces d'appui 6a et 7a pourraient en outre être constituées par la surface d'une plaque métallique destinée à coopérer avec une fixation de sécurité.

Les nervures 6 et 7 définissant les surfaces d'appui peuvent être soit venues d'une pièce, de moulage, avec la semelle intermédiaire rigide, soit rapportées. Dans le second cas, elle peuvent être en toute matière, en particulier en métal. Les surfaces d'appui pourraient être discontinues, par exemple formées par des plots.

Afin de faciliter la marche, la semelle intermédiaire pourrait s'étendre seulement du talon à la région métatarsophalangienne.

## Revendications

1. Chaussure de ski dont la semelle présente au moins deux surfaces d'appui lisses (6a, 7a) destinées à s'appuyer et glisser sur des surfaces lisses (19, 20) d'une fixation de sécurité et s'étendant transversalement à la semelle, **caractérisée en ce que** les surfaces d'appui (6a, 7a)sont formées sur une semelle intermédiaire rigide (4) portant au moins un organe de fixation (10) situé entre les surfaces d'appui pour sa liaison à une fixation de ski de sécurité et recouverte d'une semelle de marche (11) laissant libres les surfaces d'appui et **en ce qu'**elle comprend une tige (1) souple en forme de botte fixée à la semelle intermédiaire rigide.

2. Chaussure de ski selon la revendication 1, **caractérisée en ce que** la semelle intermédiaire rigide (4) est en forme de berceau (5) à partir du talon et sur au moins une partie de sa longueur.

3. Chaussure de ski selon la revendication 1, **caractérisée en ce que** la semelle intermédiaire s'étend seulement du talon à la région métatarsophalangienne.

4. Chaussure de ski selon la revendication 1, **caractérisée en ce que** les surfaces d'appui (6a, 7a) sont formées par des nervures (6, 7).

5. Chaussure de ski selon la revendication 1, **caractérisée en ce que** les surfaces d'appui sont formées par des plots.

6. Chaussure de ski selon la revendication 1, **caractérisée en ce que** les surfaces d'appui (6a, 7a) sont constituées par au moins une pièce rapportée à la semelle intermédiaire rigide.

7. Chaussure de ski selon la revendication 6, **caractérisée en ce que** les surfaces d'appui (6a, 7a) sont constituées par la surface d'une plaque métallique destinée à coopérer avec la fixation de sécurité pour la liaison de la chaussure au ski.

8. Chaussure de ski selon la revendication 1, **caractérisée en ce que** les surfaces d'appui lisses (6a, 7a) s'étendent selon des arcs de cercle au moins approximativement concentriques au centre de l'organe de fixation (10) par lequel la chaussure tourne sur la fixation lors d'une sollicitation en torsion.

9. Chaussure de ski selon la revendication 1, **caractérisée en ce que** les surfaces d'appui lisses (6a, 7a) sont en retrait de la surface d'appui de la semelle sur le sol.

## Patentansprüche

1. Schischuh, dessen Sohle mindestens zwei glatte Auflageflächen (6a, 7a) aufweist, die dazu bestimmt sind, sich auf glatten Oberflächen (19, 20) einer Sicherheitsbindung abzustützen und auf diesen zu gleiten, und welche quer zur Sohle liegen, **dadurch gekennzeichnet, dass** die Auflageflächen (6a, 7a) auf einer starren Zwischensohle (4) gebildet sind, die wenigstens ein zwischen den Auflageflächen angeordnetes Befestigungsorgan (10) zu ihrer Verbindung mit der Schisicherheitsbindung trägt und von einer Laufsohle (11) bedeckt ist, welche die Auflageflächen frei lässt, und dass er einen biegsamen Schaft (1) in Form eines Stiefels aufweist, der an der starren Zwischensohle befestigt ist.

2. Schischuh nach Anspruch 1, **dadurch gekennzeichnet, dass** die starre Zwischensohle (4) von der Ferse bis über wenigstens einen Teil ihrer Länge die Form einer Wiege (5) hat.

3. Schischuh nach Anspruch 1, **dadurch gekennzeichnet, dass** sich die Zwischensohle nur von der Ferse bis in den Metatarsus-Phalangen-Bereich erstreckt.

4. Schischuh nach Anspruch 1, **dadurch gekennzeichnet, dass** die Auflageflächen (6a, 7a) aus Rippen (6, 7) gebildet sind.

5. Schischuh nach Anspruch 1, **dadurch gekennzeichnet, dass** die Auflageflächen aus Klötzen gebildet sind.

6. Schischuh nach Anspruch 1, **dadurch gekennzeichnet, dass** die Auflageflächen (6a, 7a) aus wenigstens einem auf der starren Zwischensohle aufgebrachten Stück bestehen.

7. Schischuh nach Anspruch 6, **dadurch gekennzeichnet, dass** die Auflageflächen (6a, 7a) aus der Oberfläche einer metallischen Platte bestehen, die dazu bestimmt ist, mit der Sicherheitsbindung für die Verbindung des Schuhs mit dem Schi zusammenzuwirken.

8. Schischuh nach Anspruch 1, **dadurch gekennzeichnet, dass** sich die glatten Auflageflächen (6a, 7a) längs Kreisbögen erstrecken, die wenigstens näherungsweise zur Mitte des Verbindungsorgans (10) konzentrisch sind, mit welchem sich der Schuh bei einer Torsionsbeanspruchung auf der Bindung dreht.

9. Schischuh nach Anspruch 1, **dadurch gekennzeichnet, dass** die glatten Auflageflächen (6a, 7a) gegenüber der Auflagefläche der Sohle auf dem Boden zurückversetzt sind.

## Claims

1. Ski boot whose sole has at least two smooth bearing surfaces (6a, 7a) intended to bear and slide on smooth surfaces (19, 20) of a safety binding and extending transversely with respect to the sole, **characterised in that** the bearing surfaces (6a, 7a) are formed on a rigid intermediate sole (4) carrying at least one fastening member (10) located between the bearing surfaces for connecting it to a ski safety binding and covered by a walking sole (11) leaving the bearing surfaces exposed, which boot also comprises a flexible upper (1) in the form of a shoe fixed to the rigid intermediate sole.

2. Ski boot as claimed in claim 1, **characterised in that** the rigid intermediate sole (4) is in the form of a cradle (5) starting from the heel and extending over at least part of its length.

3. Ski boot as claimed in claim 1, **characterised in that** the intermediate sole extends only from the heel to the metatarsophalangeal region.

4. Ski boot as claimed in claim 1, **characterised in that** the bearing surfaces (6a, 7a) are formed by ribs (6, 7).

5. Ski boot as claimed in claim 1, **characterised in that** the bearing surfaces are formed by studs.

6. Ski boot as claimed in claim 1, **characterised in that** the bearing surfaces (6a, 7a) consist of at least one separate piece attached to the rigid intermediate sole.

7. Ski boot as claimed in claim 6, **characterised in that** the bearing surfaces (6a, 7a) consist of the surface of a metal plate intended to interact with the safety binding for connecting the boot to the ski.

8. Ski boot as claimed in claim 1, **characterised in that** the smooth bearing surfaces (6a, 7a) extend over circle arcs at least approximately concentric with the center of the fastening member (10) by which the boot turns on the binding in the event of a twisting force.

9. Ski boot as claimed in claim 1, **characterised in that** the smooth bearing surfaces (6a, 7a) are set back from the surface by which the sole bears on the ground.
